# FASCICULE DE BREVET EUROPEEN

(11) **EP 3 653 170 B1**
(45) Date de publication et mention de la délivrance du brevet: **23.06.2021**
(21) Numéro de dépôt: 19204542.5
(22) Date de dépôt: 22.10.2019
(51) Int. Cl.: A61D 3/00, A61G 13/06, B66F 7/06

(54) **TABLE ELEVATRICE**
HEBETISCH
LIFT TABLE

(30) Priorité: 13.11.2018 BE 201805799
(43) Date de publication de la demande: 20.05.2020
(73) Titulaire: Docmans SPRL, 5300 Andenne (BE)
(72) Inventeur: MANS, Alain, 5300 Andenne (BE)
(74) Mandataire: AWA Benelux

(56) Documents cités:
- CN-A- 103 508 372
- DE-U1- 8 914 070
- FR-A- 1 343 743
- US-A- 3 628 771

## Description

### Objet de l'invention

La présente invention se rapporte à une table élévatrice, en particulier une table élévatrice vétérinaire, destinée au déplacement d'animaux de grande taille et d'un poids élevé, la dite table élévatrice vétérinaire comprenant des bras ciseaux et étant de faible encombrement.

### Etat de la technique

Dans le domaine médical, en particulier vétérinaire, les tables de consultation, d'examen ou de chirurgie, sont des dispositifs bien connus, permettant au personnel soignant de pouvoir intervenir à hauteur d'homme. Elles sont généralement constituées d'un plateau en inox, supporté par quatre pieds horizontaux. Pour des tables mobiles, l'extrémité inférieure des pieds est équipée de roulettes.

De telles tables vétérinaires présentent l'inconvénient de nécessiter l'emploi de plusieurs personnes pour soulever l'animal, qui peut être un gros animal, éventuellement sous sédation, afin de l'installer sur la table. De plus, non seulement une telle table est encombrante, mais elle présente également l'inconvénient de ne pas être réglable en hauteur pour s'adapter à la taille du personnel soignant.

C'est pourquoi, il a été proposé des tables élévatrices permettant de surélever l'animal à hauteur d'homme.

Par exemple, le brevet américain US 2 794 694 décrit une table d'opération comprenant un sous-châssis horizontal, depuis le centre duquel s'étend verticalement un piston hydraulique supportant à son extrémité libre un plateau horizontal.

Le brevet américain US2007125314 décrit une table de préparation vétérinaire mobile, réglable en hauteur, comprenant des bords inclinés et dont une extrémité comprend quatre jointures rondes coulissant sur deux colonnes tubulaires verticales d'un cadre vertical, et mises en mouvement par un piston disposé verticalement dans ce cadre vertical.

La demande de brevet DE 8 914 070 décrit un lit d'hôpital réglable en hauteur comprenant un mécanisme de levage à ciseaux comprenant deux paires de bras de levage liés de manière pivotante l'un à l'autre à un point de pivotement, dits bras de ciseaux, et mis en mouvement par un piston, fixé sur la partie supérieure d'un des bras, et dont une extrémité comprend des galets interagissant avec la forme convexe de la portion inférieure du bras de ciseaux.

Des tables de levage sont également connues dans des domaines non médicaux ou vétérinaires.

Par exemple, la demande de brevet CN103508372 décrit une table de levage à bras de ciseaux, mis en mouvement par l'action de deux pistons, un par paire de bras de ciseaux, fixés à la portion inférieure d'un des bras de ciseaux, et comprenant à leur extrémité des galets engageant l'intérieur de l'extrémité supérieure du bras de ciseaux ayant une forme convexe.

La demande internationale de brevet WO8805759 décrit une table de levage pour véhicule comprenant deux paires de bras de ciseaux ayant une section en « U », dont deux des bras comprend chacun un piston dont l'extrémité libre comprend deux galet se déplaçant dans la section du bras et engageant une rampe droite disposée dans le fond de la section du bras et une rampe convexe faisant face à la rampe droite et disposée dans le fond de la section du bras de ciseaux complémentaire.

La demande de brevet FR 1 343 743 décrit une table de levage comprenant des bras de ciseaux, déployés par l'intermédiaire d'un piston dont l'extrémité libre comprend une poutre dont chacune des extrémités comprend un galet engageant une première rampe convexe, disposée sur le longeron du sous-châssis d'une table de levage, et une seconde rampe convexe faisant partie intégrante de la portion inférieure d'un bras de ciseaux, et faisant face à la première rampe.

La demande de brevet US 3,628,771 décrit également une table de levage comprenant des bras de ciseaux déployés par l'intermédiaire de pistons.

### Buts de l'invention

La présente invention vise à fournir une table élévatrice qui ne présente pas les inconvénients de l'état de la technique.

Un but préféré de la présente invention vise à fournir une table élévatrice vétérinaire présentant un encombrement réduit, et dont le déploiement et le repliement se fait de façon constante, sans à-coups.

### Résumé de l'invention

La présente invention, telle que définie dans la revendication 1, concerne une table élévatrice pouvant passer d'une position repliée à une position dépliée, et inversement, comprenant
- un sous-châssis, formant la base de la table et destinée à reposer sur le sol, ledit sous-châssis comprenant deux premiers profilés disposés parallèlement l'un à l'autre, et reliés l'un à l'autre par au moins un élément transversal, formant de préférence l'avant de la table élévatrice,
- un châssis destiné à supporter un plateau et comprenant deux seconds profilés disposés parallèlement l'un à l'autre et par rapport aux premiers profilés du sous-châssis,
- des moyens de déplacement vertical du châssis par rapport au sous-châssis (c'est à dire un déplacement vertical du châssis par rapport au sous-châssis quand le sous-châssis repose sur le sol), ces moyens de déplacement dudit châssis comprenant deux séries de bras de levage liés l'un à l'autre de façon pivotante par rapport à un axe A-A' et comprenant une extrémité mobile en translation sur ou dans les premiers profilés ou sous ou dans les seconds profilés, et une extrémité montée pivotante par rapport au sous-châssis ou au châssis, et
- des moyens d'entrainement et des moyens de déplacement comprenant une extrémité fixée de manière pivotante au élément transversal et une autre extrémité comprenant des premiers moyens d'appui prenant appui et se déplaçant sur des premiers moyens de poussée desdits premiers moyens d'appuis, lesdits premiers moyens de poussée étant montés pivotant selon l'axe A-A' et étant liés, par l'intermédiaire d'une traverse, à la partie supérieure des bras de levage qui sont mobiles en translation sous ou dans lesdits seconds profilés.

Selon des modes particuliers de l'invention, la table élévatrice selon l'invention comprend au moins une, ou une combinaison quelconque appropriée, des caractéristiques préférées suivantes :
- les premiers moyens d'appui comprennent ou consistent en deux galets disposés à l'extrémité d'un axe, ledit axe étant orienté perpendiculaire à l'axe des moyens d'entrainement et des moyens de déplacement,
- les premiers moyens de poussée de dits premiers moyens d'appui, comprennent ou consistent en une première portion ayant une surface avec une courbure convexe, sur laquelle se déplacent lesdits premiers moyens d'appui et en une seconde portion, adjacente à la première portion des éléments de poussée desdits premiers moyens d'appuis , qui est longitudinale et à l'extrémité de laquelle s'engage la traverse
- la table élévatrice comprend en outre des seconds moyens d'appui montés pivotant selon l'axe A-A' et étant liés, par l'intermédiaire d'une traverse, à la partie supérieure des bras de levage mobiles en translation sur ou dans les éléments du sous châssis,
- les seconds moyens d'appui comprennent ou consistent en deux galets disposés sur l'axe portant les premiers moyens d'appui,
- les moyens de poussée des seconds moyens d'appui comprennent ou consistant en des cames dont une première portion comprend une surface ayant une courbure convexe sur laquelle se déplace les seconds moyens d'appui,
- la courbure convexe des moyens de poussée possède une convexité dirigée vers le châssis, lorsque la table élévatrice est repliée et possède une convexité dirigée sensiblement vers l'avant de la table élévatrice, lorsque la table élévatrice est dépliée,
- l'axe portant les moyens d'appui est fixé aux moyens d'entrainement par l'intermédiaire d'un logement de section en forme de « U », comprenant ou consistant en deux bords verticaux entre lesquels sont disposés des entretoises disposés parallèles audits bords verticaux, éventuellement également un renfort longitudinal et/ou deux axes longitudinaux disposés sensiblement en position parallèle à l'axe,
- les moyens d'entrainement des moyens de déplacement comprennent ou consistent en un vérin électrique,
- la table élévatrice comprend en outre un plateau disposé sur le châssis,
- les profilés du châssis et/ou le plateau comprennent des moyens de fixation d'une rallonge du plateau,
- les profilés du châssis et/ou le plateau comprennent des moyens de fixation d'accessoires.
- le sous-châssis de la table comporte en outre au moins un second élément transversal reliant les deux premiers profilés et formant de préférence l'arrière de la table élévatrice, le second élément pouvant servir de base à un transformateur électrique.

De préférence, la table élévatrice est utilisée pour un usage médical, en particulier un usage vétérinaire.

La présente invention sera décrite ci-dessous en détails, en référence aux figures et dans une forme d'exécution présentée à titre d'illustration non limitative de l'invention.

### Brève description des figures

La figure 1 est une représentation schématique d'une vue en perspective de côté de la table élévatrice selon l'invention qui est dépliée.
La figure 2 est une représentation schématique d'une vue en perspective d'un autre côté de la table élévatrice selon l'invention qui est dépliée.
La figure 3 est une représentation schématique d'une vue en perspective du dessus de la table élévatrice selon l'invention qui est déployée.
La figure 4 est une représentation schématique d'une vue en perspective de côté de la table élévatrice selon l'invention qui est repliée.
La figure 5 est une représentation schématique d'une vue en perspective du dessus de la table élévatrice selon l'invention qui est repliée.
La figure 6 est une représentation schématique d'une vue de côté d'un premier élément poussoir.
La figure 7 est une représentation schématique d'une vue de côté d'un second élément poussoir.
La figure 8 est une représentation schématique d'une vue de coté en perspective du logement abritant l'axe supportant les éléments d'appui.

### Description détaillée de l'invention

Dans la suite de la description et des revendications, les termes « haut » et « bas », « avant » et « arrière », « au-dessus » et « en dessous », « supérieur » et « inférieur », « vertical » et « horizontal » font référence à la position normale d'utilisation du dispositif selon l'invention, en particulier à la position telle que représentée aux figures 1 à 8.

A titre d'exemple non limitatif, la table élévatrice 1 selon l'invention va être décrite pour un usage médical, en particulier vétérinaire, de forme générale parallélépipédique. Toutefois, une telle table élévatrice 1 peut avoir toutes les formes et dimensions adéquates et être utilisée dans d'autres domaines techniques, notamment des domaines non médicaux.

La table élévatrice 1 comprend un sous-châssis 2, un châssis 3 destiné à supporter un plateau, des moyens 4 de déplacement vertical du châssis 3 par rapport au sous-châssis 2, des moyens 5 d'entrainement des moyens 4 de déplacement et éventuellement un plateau.

De préférence, le sous-châssis 2 a une section dans le plan horizontal du sol, dans le plan X-Y, en forme de « U » (figure 1). Il comprend ou consiste en au moins deux premiers profilés 6 et 7 parallèles, ou sensiblement parallèles, l'un par rapport à l'autre. De préférence, il s'agit de deux premiers profilés, des chemins ou rails, de section dans le plan X-Z en forme de « U », dont l'ouverture fait face à la partie supérieure de la table élévatrice 1. Les profilés 6 et 7 sont reliés l'un à l'autre par au moins un premier élément ou rail transversal 8, disposé perpendiculaire auxdits premiers profilés 6 et 7, de préférence à l'une des extrémités des premiers profilés 6 et 7. Ce premier élément ou rail transversal 8 forme un axe d'articulation pour les moyens 5 d'entrainement des moyens 4 de déplacement vertical du châssis 3. Il définit également ce que l'on considérera dans la suite de la description comme l'avant du sous-châssis 2 de la table élévatrice 1, alors que l'arrière est formé par le côté opposé à cet élément ou rail transversal 8, en particulier par l'ouverture du « U » de la section X-Y. De manière avantageuse, le sous-châssis 2 comporte aussi un second, un troisième et/ou un quatrième élément ou rail transversal (non représentés) apte(s) à renforcer le sous-châssis 2 et apte(s) à servir de support ou de renfort d'une base pour un élément électrique, tel qu'un transformateur.

De préférence, les éléments 6, 7 et 8 du sous-châssis 2 sont en contact avec le sol ou une base sur laquelle il repose; toutefois, le sous-châssis 2 peut comprendre des moyens de déplacement, permettant de rendre la table élévatrice 1 mobile. Il peut s'agir, par exemple, de roues ou roulettes, avantageusement disposées sous les premiers profilés 6 et 7 parallèles et/ou sous l'élément ou rail transversal 8, de roues ou roulettes éventuellement munies de moyens de frein.

Le châssis 3 de la table élévatrice 1 de l'invention est destiné à supporter un plateau. De préférence, il comprend deux seconds profilés 9 et 10, sensiblement parallèles l'un à l'autre, et sensiblement parallèles respectivement aux premiers profilés 6 et 7 du sous châssis 2, et forment des chemins ou rails. Chaque second profilé 9, 10 a au moins une portion ayant une section dans le plan X-Z, en forme de « L » ou partiellement de « U » inversé, leur ouverture étant dirigée vers le bas de la table élévatrice 1, donc faisant face au sous-châssis 2. Les seconds profilés 9 et 10 sont reliés par une première traverse ou rail 11, disposée et formant l'avant du châssis 3 et donc de la table élévatrice 1, de préférence, deux traverses 11 et 12.

Le plateau, supporté par le châssis 3, est tout support rigide pouvant recevoir une charge. Dans le cas d'une table élévatrice 1 vétérinaire, le plateau doit pouvoir supporter, sans fléchir, le poids d'un animal, par exemple d'environ 80 kg ou plus (de préférence pour une charge de moins de 100Kg). De préférence, le plateau est fait en inox ou en matière plastique c'est-à-dire une matière légère et facilement nettoyable, comme du polyéthylène ou du polypropylène et comprend des rebords, d'environ 1 à 2 cm par exemple, à chacun de ces bords afin d'éviter l'écoulement des fluides le long des bords ou extrémités de ce plateau. Avantageusement, le plateau comprend des moyens de récupération de fluides pouvant s'y trouver, et ces moyens de récupération de fluides coopèrent avec des moyens d'évacuation de ces fluides.

Les seconds profilés 9, 10 et/ou le plateau peuvent aussi comprendre des moyens de fixation d'une rallonge du plateau, par exemple des orifices formant des points de fixation, la rallonge pouvant être disposée sous le plateau, sur ou entre les seconds profilés 9, 10, et être éventuellement mobile.

Les seconds profilés 9 et 10 et/ou le plateau peuvent également comprendre des moyens de fixation d'accessoires à la table élévatrice 1, comme par exemple des fixations de liens, un porte-perfusion, un support pour soutien du tube anesthésie, un support pour fixation d'un membre de l'animal. De préférence, ces moyens de fixation peuvent être mobiles le long des seconds profilés 9 et 10 et/ou du plateau. Ces moyens peuvent être ou comprendre des rails disposés autour du plateau.

Les moyens 4 de déplacement vertical du châssis 3 permettent de déplacer le châssis 3, et donc le plateau supporté par le châssis 3, depuis une position dite « basse » ou « repliée », dans laquelle le châssis 3 est proche du sous châssis 2, et donc du sol sur lequel repose le sous-châssis ou ses roues (figure 4), à une position dite « haute » ou « dépliée » dans lequel le châssis 3 se trouve éloigné du sous-châssis 2, donc du sol (figure 1), et inversement.

Ces moyens 4 de déplacement vertical comprennent une première série 13 de deux bras de levage 131 et 132, formant un premier côté de la table 1 élévatrice lorsque cette dernière est en position haute, et une seconde série 14, de deux bras de levage 141 et 142, formant un second côté de la table 1 élévatrice, opposé au premier coté. Les bras de levage 131, 132, 141 et 142, en position dépliée, définissent ainsi un espace interne 15 de la table élévatrice 1.

Les bras de levage 131 et 132 de la première série 13, comme les bras de levage 141 et 142 de la seconde série 14, sont des bras dit « de ciseaux », car chaque bras complémentaire d'une série, les bras 131 et 132 d'une part, et les bras 141 et 142 d'autre part, sont liés l'un à l'autre de manière pivotante, chaque série de bras par rapport à un point de pivotement déterminé, respectivement A et A', se situant de préférence à équidistance des extrémités de chaque bras de levage 131, 132, 141 et 142. Au travers des points de pivotement A et A', passe un axe de pivotement A-A' par rapport auquel les bras de levage 131, 132, 141 et 142 se plient et se déplient (figure 2).

De préférence, l'axe A-A' engage les bras de levage 131, 132, 141 et 142 par l'intermédiaire d'une bague en métal, de préférence une bague réalisée en bronze, afin de limiter les frottements.

Chaque bras de levage complémentaire 131 et 132 ou 141 et 142 comprend une partie dite « supérieure », se situant au-dessus de l'axe A-A', et donc entre l'axe A-A' et le châssis 3, et une partie dite « inférieure », se situant en dessous de l'axe A-A' et donc entre l'axe A-A' et le sous châssis 2.

Chaque bras de levage complémentaire 131 et 132 ou 141 et 142 comprend une extrémité mobile en translation par rapport au sous-châssis 2 ou au châssis 3, et une extrémité fixe, à savoir non mobile en translation, mais articulée, à savoir pivotante, par rapport sous-châssis 2 ou au châssis 3.

Les bras 131 et 141 comprennent une extrémité inférieure fixe, mais articulée de façon pivotante, par rapport au sous châssis 2, de préférence à l'élément ou rail transversal 8 et une extrémité supérieure engageant respectivement les seconds profilés 10 et 9 de façon mobile en translation. De préférence, cette extrémité supérieure comprend un galet ou une roulette engageant, et pouvant se déplacer dans, le second profilé 9 ou le second profilé 10. Les bras 132 et 142 comprennent une extrémité supérieure fixée de façon pivotante au châssis 3, de préférence aux seconds profilés 9 et 10, avantageusement également à la traverse 11, et une extrémité inférieure engageant respectivement les premiers profilés 7 et 6, de façon mobile en translation. De préférence, cette extrémité inférieure comprend un galet ou une roulette engageant, et pouvant se déplacer dans ou sur le premier profilé 6 ou 7.

Les bras de levage 131, 132, 141 et 142 prennent toute forme, possèdent toutes dimensions adéquates et sont faits de tous matériaux adéquats. De préférence, il s'agit d'éléments tubulaires en métal.

Les moyens 5 d'entrainement des moyens 4 de déplacement permettent le dépliement et repliement des bras de levage 131, 132, 141 et 142 et donc la montée et la descente du châssis 3 et donc du plateau. Ces moyens 5 d'entrainement sont, ou comprennent, au moins un vérin ou piston, hydraulique ou électrique, capable de soulever le plateau, muni de sa charge, depuis sa position basse à sa position haute, et inversement. Ils comprennent ou coopèrent avec des moyens d'alimentation en électricité et des moyens de commande des moyens 5 d'entrainement.

Une première extrémité des moyens 5 d'entrainement est fixée au sous-châssis 2 de manière pivotante, mais non mobile en translation, de préférence à l'avant du sous-châssis 2 et donc de la table élévatrice, avantageusement à l'élément transversal 8, la seconde extrémité de ces moyens 5 comprenant des premiers moyens d'appui 16 coopérant avec des premiers moyens de poussée 17 desdits premiers moyens d'appui 16.

De préférence, le vérin est électrique. Il est disposé dans l'espace 15 de la table élévatrice 1, l'élément mobile du vérin, le piston, étant disposé à proximité du sous châssis 2, en particulier de l'élément transversal 8, et son moteur est disposé proche de l'axe A-A' des bras de levage 131, 132, 141 et 142. Cela présente l'avantage d'obtenir une table élévatrice 1 compacte une fois repliée.

Les moyens 5 d'entrainement des moyens 4 de déplacement comprennent au moins des premiers moyens d'appui 16 coopérant avec les premiers moyens de poussée 171 et 172 de ces premiers moyens d'appui 16.

Les premiers moyens d'appui 16 comprennent ou consistent en un, de préférence deux galets ou roues 161 et 162, disposés à l'extrémité d'un axe 163, qui est orienté perpendiculaire à l'axe des moyens 5 d'entrainement.

De préférence, les extrémités de l'axe 163 comprennent ou consistent chacune un organe de liaison 164 avec une traverse 165, permettant de rigidifier l'axe 163 et de fournir un support sur lequel les moyens de poussée 17 viennent prendre appui et se déplacer.

De préférence, les galets 161 et 162 sont des roulements étanches, montés sur l'axe 163 par l'intermédiaire de bagues métalliques, de préférence des bagues réalisées en bronze.

Le galet 161 ou le galet 162 prendra appui et se déplace sur des moyens de poussée 17 qui sont liés aux bras de levage 131, 141, de préférence à la partie supérieure des bras de levage 131 et 141, dont l'extrémité inférieure est fixée au sous-châssis 2, mais mobile de façon pivotante, et dont l'extrémité supérieure est mobile dans le seconds profilés 9 et 10 du châssis 3.

Les moyens de poussée des moyens d'appui ne sont pas, et ne font pas partie intégrante des bras de levage 131, 141, 132 et 142. Il s'agit de moyens distincts, disposés à proximité des bras de levage 131, 141, 132 et 142, mais auxquels ils sont liés physiquement.

Lorsque la table élévatrice 1 est repliée, le galet 161 ou 162 engage l'extrémité d'un élément 171 ou 172 apte à générer une poussée des premiers moyens d'appui 16, possédant une surface comprenant une courbure convexe 174.

Lorsque les moyens 5 d'entrainement se mettent en œuvre, à savoir lorsque le piston s'allonge, les galets 161, 162 se déplacent sur la surface de la partie courbée des éléments 171 et 172 aptes à générer une poussée sur les premiers moyens d'appui 16 de bas en haut, ce qui permet le déploiement des bras de levages 131 et 141, leurs extrémités mobiles se déplaçant sous le châssis 3, et lorsque que le piston se raccourcit les bras de levages 131 et 141, se replient.

La convexité de la courbure de la surface des éléments 171 et 172 aptes à générer une poussée sur les moyens d'appui 16, est dirigée vers le haut ou sensiblement vers le haut, de la table élévatrice 1, vers le châssis 3 et le plateau, lorsque la table élévatrice 1 est repliée (figure 4) et elle est dirigée vers l'avant, ou sensiblement vers l'avant, de la table élévatrice 1 lorsque cette dernière est dépliée (figures 1 et 2).

Les dimensions de la courbure convexe 174 des éléments 171 et 172 de poussée des éléments d'appuis 16, sont choisies de manière à permettre le déploiement et le repliement des bras de levages 131 et 141 à la ou des hauteurs déterminées, permettant à l'usager d'accéder à l'animal présent sur la table à hauteur d'homme. La courbure convexe 174 peut également être variable le long des éléments 171 et 172 de poussée des éléments d'appui 16, afin de permettre une vitesse variable de déploiement et de repliement des bras de levages 131 et 141.

De préférence, les éléments 171 et 172 de poussée des éléments d'appui, possèdent une portion, adjacente à la portion comprenant la courbure convexe 174, qui est non courbée, avantageusement longitudinale, à l'extrémité de laquelle les éléments 171 et 172 sont liées aux bras de levage 131 et 141, par l'intermédiaire d'une traverse 173, fixée aux bras de levage 131 et 141.

De préférence, chaque élément 171 ou 172 de poussée des éléments d'appui 16 comprend ou consiste en des moyens de liaison avec l'autre rampe 171 ou 172, comprenant une ouverture 175 dans laquelle s'engage une traverse 176, de préférence de section carrée, des moyens de liaison avec l'axe A-A', par exemple une ouverture constituée d'un trou débouchant 177, dans lequel s'engage l'axe A-A', et des moyens dans lesquels s'engage la traverse 173 de liaison aux bras de levage 131 et 141, par exemple une ouverture constitué d'un trou débouchant 178 (figure 6).

Les moyens d'appui 16 et ses moyens de poussée 171 et 172 présentent l'avantage de transmettre de façon régulière la poussée du vérin aux bras de levage 131 et 141 et ainsi présentent l'avantage de permettre leur dépliement et leur repliement constant, c'est-à-dire sans à-coups. Avantageusement, cette poussée constante et sans à-coups s'effectue en partant (position repliée) d'un angle de 0° ou proche de 0° entre les axes du ciseau.

De préférence, les moyens 5 d'entrainement des moyens 4 de déplacement comprennent en outre des seconds moyens d'appui 18 coopérant avec des seconds moyens 19 de poussée de ces seconds moyens d'appui 18, et ceux-ci sont avantageusement disposés au niveau de la seconde extrémité des moyens 5 d'entrainement.

Les seconds moyens d'appui 18 comprennent ou consistent en un, de préférence deux galets ou roues 181 et 182, disposé(s) sur l'axe 163, entre les galets 161 et 162, de préférence disposés à équidistance des galets 161 et 162, avantageusement essentiellement au centre de l'axe 163.

De préférence, les galets 181 et 182 sont des roulements étanches, montés sur l'axe 163 par l'intermédiaire de bagues métalliques, de préférence des bagues réalisées en bronze.

Les galets 181 et 182 prennent appui et se déplacent sur des moyens 19 de poussée des moyens d'appuis 18, qui sont liés aux bras de levage 132 et 142, de préférence à la partie supérieure des bras de levage 132 et 142, dont l'extrémité inférieure est mobile sur les éléments 6, 7 du sous châssis 2, et dont l'extrémité supérieure est fixée, de façon pivotante, au châssis 3, de préférence aux profilés 9 et 10 et avantageusement à la traverse 11.

Les second moyens 19 de poussée des seconds moyens d'appui 18, ne sont pas, et ne font pas partie intégrante des bras de levage 131 et 141 ainsi que 132 et 142. Il s'agit de moyens distincts, disposés à proximité des bras de levage 131, 141, 132 et 142, mais auxquels ils sont liés physiquement.

Lorsque la table élévatrice 1 est dépliée, le ou les galets 181 et 182 engagent l'extrémité d'une came 191 ou 192 desdits seconds moyens 19 de poussée des seconds moyens d'appui, possédant une surface comprenant une courbure convexe 194.

Lorsque les moyens 5 d'entrainement se mettent en œuvre, à savoir lorsque le piston s'allonge, les galets 181 et 182 se déplacent sur la partie courbée des cames 191 et 192, qui sont liés aux bras de levages 132 et 142 par l'intermédiaire d'une traverse 193, ce qui permet le déploiement des bras de levages 132 et 142, leurs extrémités mobiles se déplaçant sur le sous châssis 2, et lorsque que le piston se raccourcit les bras de levages 132 et 142, se replient.

La convexité de la courbure convexe 194 de la surface des cames 191 et 192 est dirigé vers le bas, ou sensiblement vers le bas, de la table élévatrice 1, vers le sous châssis 2, lorsque la table élévatrice 1 est repliée (figure 4), et la convexité de la courbure 194 sera dirigée vers l'avant, ou sensiblement vers l'avant, de la table élévatrice 1, lorsque cette dernière est dépliée (voir figures 1 et 2).

Les dimensions de la courbure convexe 194 des cames 191 et 192, sont choisies de manière à permettre le déploiement et le repliement des bras de levages 132 et 142 à la ou les hauteur(s) déterminée(s). La forme et les dimensions de la courbure convexe 194 sont en particulier adaptées à la position des galets 181 et 182 sur l'axe 163, à la position de la traverse 193 liant les cames 191 et 192 aux bras de levage 132 et 142 et à la courbure convexe 174 des éléments 171 et 172, ainsi qu'à la position de la traverse 173. La courbure convexe 194 peut également être variable le long des cames 191 et 192, afin de permettre une vitesse variable de déploiement et de repliement des bras de levages 132 et 142.

Les seconds moyens d'appui 18 et ses seconds moyens de poussée 19, permettent non seulement le déploiement des bras de levages 132 et 142, mais ils présentent l'avantage de faciliter le déploiement des bras de levages 131 et 141. En effet, ces moyens permettent de répartir la force fournie par les moyens 5 d'entrainement, le vérin, pour le déploiement et repliement, ces derniers s'en trouvent alors plus constant, sans déséquilibre entre les bras levages 132 et 142 et les bras de levage 131 et 141, et donc sans déséquilibre du plateau.

De préférence, les cames 191 et 192 possèdent une portion, adjacente à la portion comprenant la courbure convexe 194, qui est non courbée, qui est avantageusement une portion essentiellement longitudinale, à l'extrémité de laquelle les cames 191 et 192 des moyens de liaison avec l'axe A-A'. Par exemple la liaison peut être obtenue via une ouverture 195, dans laquelle s'engage l'axe A-A', et par des moyens dans lesquels s'engage la traverse 193 de liaison aux bras de levage 132 et 142, par exemple via une encoche 196 présente à l'extrémité des cames 191 et 192, de préférence présente sur la surface qui est opposée à la surface portant la courbure convexe 194 (figure 7).

De préférence, l'axe 163 supportant les premiers moyens d'appui 16, et les seconds moyens d'appui 18 s'ils sont présents, est fixé à la seconde extrémité des moyens 5 d'entrainement par l'intermédiaire d'un logement 20 (figure 4).

De préférence, et comme représenté à la figure 8, le logement 20 présente une forme sensiblement parallélépipédique et possède une section dans le plan X-Y quand la table élévatrice 1 est repliée (figure 4), et dans le plan X-Z quand la table élévatrice 1 est repliée (figure 1), en forme de « U », comprenant deux bords verticaux 21, 22 reliés par une portion horizontale 23. Cette portion horizontale 23 comprend des moyens de fixation 24 du logement 20 aux moyens 5 d'entrainement et des moyens 4 de déplacement, de préférence au boitier du moteur du vérin. De préférence, ces moyens de fixation 24 comprennent, ou sont, des ouvertures. De préférence, le logement 20 comprend en outre au moins une, avantageusement deux entretoise(s) 25 ou 26.

Les bords verticaux 21 et 22 et les entretoises 25 et 26, si elles sont présentes, comprennent des moyens 27 d'engagement de l'axe 163, par exemple au moins une ouverture débouchant recevant l'axe 163, de préférence plusieurs ouvertures qui sont, de préférence, disposés de telle sorte que l'axe 163 soit disposé dans la partie supérieure du logement 20.

De préférence, le logement comprend ou consiste en un renfort longitudinal 28, disposé en arrière du logement 20 et engageant les bords 21 et 22 et les entretoises 25 et 26, si elles sont présentes, et éventuellement également un, de préférence deux axes 29, 30 longitudinaux, disposés sensiblement parallèle à l'axe 163, et engageant des trous débouchant pratiqués dans les bords 21 et 22 et les entretoises 25 et 26. Le ou les axes 29 et 30 sont disposés de préférence de façon décalé l'un par rapport à l'autre, et avantageusement en avant du logement, et légèrement en position basse, afin de rigidifier avantageusement le logement 20.

De préférence, les éléments constitutifs du logement 20 possèdent toutes dimensions adéquates et sont faits de tous matériaux adéquats. De préférence, ce sont des éléments métalliques.

A titre d'exemple, la table élévatrice 1 pour un usage vétérinaire comporte une épaisseur, à savoir une distance du sol au haut du plateau, en position basse, d'environ 10 cm et en position haute d'environ 140 cm. Ce type de table pèse environ 80 kg et supporte une charge maximale d'environ 100kg. Le temps nécessaire pour passer de sa position basse à sa position haute, et inversement, est compris entre environ 25 secondes et environ 30 secondes. Le plateau possède une longueur d'environ 140 cm, pour une largeur d'environ 60 cm et une épaisseur d'environ 10 cm. Ce plateau est de préférence réalisé en acier inoxydable ou en une matière plastique telle que du polyéthylène ou du polypropylène et sa surface supérieure est légèrement creusée, en pente, par exemple d'environ 1 cm par mètre, pour faciliter l'évacuation des fluides vers un trou d'évacuation d'environ 2.5 cm de diamètre, muni d'un goulot d'évacuation, ou vers une fente transversale d'environ 1 cm de large, comprenant un rebord. Le plateau comprend en outre trois rails, ou glissières, entourant la table élévatrice 1, pour fixer des accessoires. Le quatrième côté, l'arrière de la table élévatrice 1 comprend de deux orifices en forme de serrure permettant d'y fixer une rallonge et/ou un bac de récolte des fluides, ce dernier pouvant adopter une forme de caillebotis. La surface de la table élévatrice de l'invention peut aussi comporter un tapis en nano-composites aux propriétés glissantes optimales. En outre, la table élévatrice peut aussi comporter des rampes de glissement (en forme de prisme à base triangulaire ou rectangulaire) posée sur le sol contre le long du plateau de la table et être joignable à une civière mobile venant se loger sur le système d'élévation, afin d'acheminer facilement des animaux de lieux éloignés comme un parking ou une salle d'attente d'un bureau vétérinaire.

Les bras de levage 131, 132, 141 et 142 sont des éléments tubulaires en acier inoxydable ou aluminium. Ils sont mis en mouvement à l'aide d'un vérin électrique, qui est contrôlé par une commande, une pédale fixe au sol ou un bouton poussoir. Le vérin est par exemple un modèle de type SMPS30 de la société LINAK® ou de préférence le modèle LILAK LA40 HP ® d'environ 98mm présentant les caractéristiques nécessaires de force, d'encombrement et de position de l'axe de poussée adéquates qui sera fixé de manière sur la table élévatrice de l'invention. Son moteur possède une épaisseur d'environ 107 mm, et développe une poussée de 8000 N. Le piston possède une course d'environ 260 mm et le vérin possède une longueur refermée d'environ 175 mm. La table élévatrice de l'invention pourra aussi comporter un plateau supérieur percé d'un trou d'environ 200mm de diamètre pour pratiquer des échocardiographies sur un animal couché ou d'autres éléments facilitant son déplacement et son ergonomie comme des roulettes amovibles, un tapis balance digitale ou un plateau inclinable.

## Revendications

1. Table élévatrice (1) pouvant passer d'une position repliée à une position dépliée, et inversement, comprenant
- un sous-châssis (2) comprenant deux premiers profilés (6 et 7) disposés parallèlement l'un à l'autre, et reliés l'un à l'autre par au moins un élément transversal (8),
- un châssis (3) destiné à supporter un plateau et comprenant deux seconds profilés (9, 10) disposés parallèlement l'un à l'autre et par rapport aux premiers profilés (6, 7) dudit sous-châssis (2),
- des moyens (4) de déplacement vertical dudit châssis (3) par rapport audit sous-châssis (2) comprenant deux séries (13, 14) de bras de levage (131, 132, 141 et 142) liés l'un à l'autre de façon pivotante par rapport à un axe (A-A') et comprenant une extrémité mobile en translation sur ou dans lesdits premiers profilés (6, 7) ou sous ou dans lesdits seconds profilés (9, 10), et une extrémité montée pivotante par rapport audit sous-châssis (2) ou audit châssis (3),
- des moyens (5) d'entrainement desdits moyens (4) de déplacement comprenant une extrémité fixée de manière pivotante audit élément transversal (8) et une autre extrémité comprenant des premiers moyens d'appui (16) prenant appui et se déplaçant sur des premiers moyens (171 et 172) de poussée des moyens d'appuis (16), lesdits moyens de poussée (171 et 172) étant montés pivotant selon ledit axe (A-A') et étant liés, par l'intermédiaire d'une traverse (173), à une partie supérieure des bras de levage (131 et 141) qui sont mobiles en translation sous ou dans lesdits seconds profilés (9, 10).

2. La table élévatrice (1) selon la revendication 1, dans laquelle les premiers moyens d'appui (16) comprennent deux galets (161 et 162) disposés à l'extrémité d'un axe (163), ledit axe (163) étant orienté perpendiculaire à l'axe des moyens (5) d'entrainement et des moyens (4) de déplacement.

3. La table élévatrice (1) selon l'une quelconque des revendications 1 ou 2, dans laquelle les premiers moyens (171 et 172) de poussée des premiers moyens d'appuis (16), comprennent une première portion ayant une surface avec une courbure convexe (174), sur laquelle se déplacent les premiers moyens d'appui (16) et une seconde portion, adjacente à la première portion, qui est longitudinale et à l'extrémité de laquelle s'engage la traverse (173).

4. La table élévatrice (1) selon la revendication 3, dans laquelle la courbure convexe (174) des premiers moyens de poussée (171 et 172) possède une convexité dirigée vers le châssis (3), lorsque ladite table élévatrice (1) est repliée et une convexité dirigée sensiblement vers l'avant de ladite table élévatrice (1), lorsque ladite table élévatrice (1) est dépliée.

5. La table élévatrice (1) selon l'une quelconque des revendications précédentes, comprenant en outre des seconds moyens d'appui (18) montés pivotant selon ledit axe A-A' et étant liés, par l'intermédiaire d'une traverse (193), à la partie supérieure des bras de levage (132 et 142) mobiles en translation sur ou dans les premiers profilés (6, 7) du sous-châssis (2).

6. La table élévatrice (1) selon la revendication 5, dans laquelle les seconds moyens d'appui (18) comprennent deux galets (181 et 182) disposés sur l'axe (163) portant les premiers moyens d'appui (16).

7. La table élévatrice (1) selon la revendication 5 ou la revendication 6, comprenant des seconds moyens de poussée des seconds moyens d'appuis (18) qui sont des cames (191 et 192), dont une première portion comprend une surface ayant une courbure convexe (194) sur laquelle se déplacent les seconds moyens d'appui (18).

8. La table élévatrice (1) selon la revendication 7, dans laquelle la courbure convexe (194) des cames (191 et 192) possède une convexité dirigée vers le sous-châssis (2), lorsque ladite table élévatrice (1) est repliée, et possède une convexité dirigée sensiblement vers l'avant de ladite table élévatrice (1), lorsqu'elle est dépliée.

9. La table élévatrice (1) selon l'une quelconque des revendications précédentes, dans laquelle l'axe (163) est fixé aux moyens (5) d'entrainement par l'intermédiaire d'un logement (20) de section en forme de « U », comprenant deux bords verticaux (21, 22) entre lesquels sont disposés des entretoises (25, 26) disposés parallèles audits bords verticaux (21 et 22), et éventuellement également un renfort longitudinal (28) et/ou deux axes (29 et 30) longitudinaux disposés sensiblement dans une position parallèle audit axe (163).

10. La table élévatrice (1) selon l'une quelconque des revendications précédentes dans laquelle les moyens (5) d'entrainement des moyens (4) de déplacement, comprennent un vérin électrique.

11. La table élévatrice (1) selon l'une quelconque des revendications précédentes, comprenant en outre un plateau disposé sur le châssis (3).

12. La table élévatrice (1) selon l'une quelconque des revendications précédentes, dans laquelle les profilés (9 et 10) du châssis (3) et/ou le plateau comprennent des moyens de fixation d'une rallonge dudit plateau.

13. La table élévatrice (1) selon l'une quelconque des revendications précédentes, dans laquelle les profilés (9 et 10) du châssis (3) et/ou le plateau comprennent des moyens de fixation d'accessoires.

14. La table élévatrice (1) selon l'une quelconque des revendications précédentes, comprenant au moins un second élément transversal reliant les premiers profilés (6, 7) du sous-châssis (2) et apte à servir de support à un transformateur électrique.

15. Utilisation de la table élévatrice (1) selon l'une quelconque des revendications précédentes pour un usage vétérinaire.

## Patentansprüche

1. Hebetisch (1), der von einer zusammengeklappten Position zu einer aufgeklappten Position wechseln kann, und umgekehrt, umfassend
- einen Hilfsrahmen (2) umfassend zwei parallel zueinander angeordneten ersten Profilen (6 und 7), die durch mindestens ein Querelement (8) miteinander verbunden sind,
- einen Rahmen (3) geeignet zur Unterstützung einer Platte und umfassend zwei zweiten Profilen (9, 10), die parallel zueinander und zu den ersten Profilen (6, 7) des besagten Hilfsrahmens (2) angeordnet sind,
- Mittel (4) zur vertikalen Bewegung des besagten Rahmens (3) relativ zu dem besagten Hilfsrahmen (2), umfassend zwei Reihen (13, 14) von Hebearmen (131, 132, 141 und 142), die relativ zu einer Achse (A-A') schwenkbar miteinander verbunden sind und umfassend ein Ende, das auf oder in den besagten ersten Profilen (6, 7) oder unter oder in den besagten zweiten Profilen (9, 10) linear bewegbar ist, und ein Ende, das relativ zu dem besagten Hilfsrahmen (2) oder dem besagten Rahmen (3) schwenkbar angebracht ist,
- Mittel (5) zum Antreiben der besagten Mittel (4) zum Bewegen, umfassend ein Ende, das schwenkbar an dem besagten Querelement (8) befestigt ist, und ein anderes Ende, umfassend erste Stützmittel (16), die sich abstützen und bewegen über erste Schubmittel (171 und 172) zum Schieben der Stützmittel (16), wobei die besagten Schubmittel (171und 172) an der Achse (A-A') schwenkbar montiert sind und durcheinen Querbalken (173) an einem oberen Teil der Hebearme (131 und 141), die unter oder in den besagten zweiten Profilen (9, 10) linear bewegbar sind, verbunden sind.

2. Der Hebetisch (1) nach Anspruch 1, wobei die ersten Stützmittel (16) zwei Rollen (161 und 162) umfassen, die am Ende einer Achse (163) angeordnet sind, wobei die besagte Achse (163) senkrecht zur Achse der Antriebsmittel (5) und der Mittel (4) zum Bewegen ausgerichtet ist.

3. Der Hebetisch (1) nach irgendeinem der Ansprüche 1 oder 2, wobei die erste Schubmittel (171 und 172) zum Schieben der ersten Stützmittel (16) einen ersten Abschnitt mit einer Oberfläche mit einer konvexe Krümmung (174), auf der sich die ersten Stützmittel (16) bewegen, und einen an den ersten Abschnitt angrenzenden zweiten Abschnitt, der in Längsrichtung verläuft und an dessen Ende der Querbalken (173) angreift, umfassen.

4. Der Hebetisch (1) nach Anspruch 3, wobei die konvexe Krümmung (174) der ersten Schubmittel (171 und 172) eine Konvexität aufweist, die in Richtung des Rahmens (3) gerichtet ist, wenn der besagten Hebetisch (1) eingeklappt ist und eine Konvexität aufweist, die im wesentlichen zur Vorderseite des besagten Hubtisches (1) gerichtet ist, wenn der besagten Hebetisch (1) aufgeklappt ist.

5. Der Hebetisch (1) nach irgendeinem der vorhergehenden Ansprüche, ferner umfassend zweite Stützmittel (18), die entlang der besagten Achse A-A' schwenkbar angebracht sind und über einen Querbalken (193) mit dem oberen Teil der Hebearme (132 und 142) verbunden ist auf oder in den ersten Profilen (6, 7) des Hilfsrahmens (2) linear bewegbar sind.

6. Der Hebetisch (1) nach Anspruch 5, wobei die zweiten Stützmittel (18) zwei Rollen (181 und 182) umfassen, die auf der Achse (163), die die ersten Auflagemittel (16) trägt, angeordnet sind.

7. Der Hebetisch (1) nach Anspruch 5 oder Anspruch 6, umfassend zweite Schubmittel zum Schieben der zweiten Stützmittel (18), die Nocken (191 und 192) sind, von denen ein erster Abschnitt eine Oberfläche mit einer konvexen Krümmung (194) aufweist auf der sich die zweiten Stützmittel (18) bewegen.

8. Der Hebetisch (1) nach Anspruch 7, wobei die konvexe Krümmung (194) der Nocken (191 und 192) eine zum Hilfsrahmen (2) gerichtete Konvexität aufweist, wenn der besagten Hebetisch (1) eingeklappt ist und eine im wesentlichen zur Vorderseite des besagten Hebetisches (1) gerichtete Konvexität aufweist, wenn er aufgeklappt ist.

9. Der Hebetisch (1) nach irgendeinem der vorhergehenden Ansprüche, wobei die Achse (163) mittels die Medium eines Gehäuses (20) mit einem «U»-förmigen Querschnitt an den Antriebsmittel (5) befestigt ist, das zwei vertikale Ränder (21, 22) aufweist zwischen denen parallel zu den besagten vertikalen Rändern (21 und 22) angeordnete Abstandshälter (25, 26) angeordnet sind und gegebenenfalls auch eine Längsverstärkung (28) und/oder zwei im wesentlichen parallel zu der Achse (163) angeordnete Längsachsen (29 und 30) angeordnet ist/sind.

10. Der Hebetisch (1) nach irgendeinem der vorhergehenden Ansprüche, wobei die Antriebsmittel (5) zum Antreiben der Mittel (4) zum Bewegen einen elektrischen Zylinder umfassen.

11. Der Hebetisch (1) nach irgendeinem der vorhergehenden Ansprüche, ferner umfassend eine Platte, die auf dem Rahmen (3) angeordnet ist.

12. Der Hebetisch (1) nach irgendeinem der vorhergehenden Ansprüche, wobei die Profile (9 und 10) des Rahmens (3) und/oder die Platte Mittel zum Befestigen einer Verlängerung der besagten Platte umfassen.

13. Der Hebetisch (1) nach irgendeinem der vorhergehenden Ansprüche, wobei die Profile (9 und 10) des Rahmens (3) und/oder die Platte Mittel zur Befestigung von Zubehörteilen umfassen.

14. Der Hebetisch (1) nach irgendeinem der vorhergehenden Ansprüche, umfassend mindestens ein zweites Querelement, das die ersten Profilen (6, 7) des Hilfsrahmen (2) verbindet, und das als Unterstützung für einen elektrischen Transformator dienen kann.

15. Verwendung des Hebetisches (1) nach irgendeinem der vorhergehenden Ansprüche zur tierärztlichen Anwendung.

## Claims

1. Lifting table (1) capable of moving from a folded position to a unfolded position, and vice versa, comprising
- a sub-frame (2) comprising two first profiles (6 and 7) being parallel to each other and connected to each other by at least one crossbar element (8),
- a frame (3) intended to support a tray and comprising two second profiles (9, 10) being parallel to each other and to the first profiles (6, 7) of the said sub-frame (2),
- means (4) for the vertical movement of the said frame (3) in relation to the sub-frame (2) comprising two series (13, 14) of lifting arms (131, 132, 141 and 142)
- connected to each other in a pivoting manner with respect to an axis (A - A'),
- and comprising an end being mobile in translation on or in the said first profiles (6, 7) or under or in the said second profiles (9, 10), and an end pivoting mounted moving in relation to the sub-frame (2) or the frame (3),
- means (5) for driving the said vertical movement means (4), comprising an end fixed in a pivoting manner to the crossbar element (8) and another end comprising first support means (16) taking support and moving on the first pushing means (171 and 172) of the support means(16), said pushing means (171 and 172) being mounted pivoting according to the said axis (A-A') and being linked by a crossbar (173), to the top of the lifting arms (131 and 141) which are movable in translation under or in the said second profiles (9, 10).

2. The lifting table (1) according to the claim 1, wherein the first support means (16) comprise two rollers (161 and 162) located at the end of an axis (163), the said axis (163) being oriented perpendicular to the axis of the driving means (5) and the movement means (4) .

3. The lifting table (1) according to any one of the claims 1 or 2, wherein the first pushing means (171 and 172) of the first support means (16) comprise a first portion having a surface with a convex curvature (174), on which the first support means (16) are moving and a second portion, adjacent to the first portion, which is longitudinal and at the end of which the cross-member(173) is engaged.

4. The elevating table (1) according to claim 3, wherein the convex curvature (174) of the first pushing means (171 and 172) has a convexity directed towards the frame (3), when the said elevating table (1) is folded and a convexity directed substantially towards the front of the said elevating table (1), when said elevating table (1) is unfolded.

5. The lifting table (1) according to any one of the preceding claims, comprising in addition second support means (18) mounted pivoting along the said axis A-A' and being linked , via a crossbar (193), to the upper part of the lifting arms (132 and 142) moving in translation on or in the first profiles (6, 7) of the sub-frame (2).

6. The lifting table (1) according to claim 5, wherein the second support means (18) comprise two rollers (181 and 182) arranged on the axis (163) with the first support means (16).

7. The elevating table (1) according to the claim 5 or to the claim 6, comprising second pushing means of the second support means (18) which are cams (191 and 192), wherein a first portion comprises a surface having a convex curvature (194) upon which the second support means (18) are moving.

8. The elevating table (1) according to the claim 7, wherein the convex curvature (194) of the cams (191 and 192) has a convexity directed towards the sub-frame (2), when the said elevating table (1) is folded, and has a convexity directed substantially towards the front of the said elevating table (1), when it is unfolded.

9. The lifting table (1) according to any one of the preceding claims, wherein the axis (163) is fixed to the driving means (5) by means of a U-shaped section housing (20), comprising two vertical edges (21, 22) between which are arranged spacers (25, 26) arranged parallel to the said vertical edges (21 and 22), and possibly also a longitudinal reinforcement (28) and/or two longitudinal axes (29 and 30) arranged substantially parallel to the said axis (163).

10. The lifting table (1) according to any one of the preceding claims, wherein the driving means (5) of the moving means (4) include an electric actuator.

11. The elevating table (1) according to any one of the preceding claims, further comprising a plate arranged on the frame (3).

12. The lifting table (1) according to any one of the preceding claims, wherein the profiles (9 and 10) of the frame (3) and/or the plate include means for attaching an extension of the said plate.

13. The lifting table (1) according to any one of the preceding claims, wherein the profiles (9 and 10) of the frame (3) and/or the plate include means for attaching accessories.

14. The lifting table (1) according to any one of the preceding claims, comprising at least a second crossbar element connecting the first profiles (6,7) the sub-frame (2) and being able to support an electrical transformer.

15. Use of the elevating table (1) according to any one of the preceding claims for a veterinary application.
